# EUROPÄISCHE PATENTSCHRIFT

(11) **EP 2 881 963 B1**
(45) Veröffentlichungstag und Bekanntmachung des Hinweises auf die Patenterteilung: **09.08.2017**
(21) Anmeldenummer: 13196315.9
(22) Anmeldetag: 09.12.2013
(51) Int. Cl.: H01H 51/22, H01H 50/64, H01H 3/46, H01H 1/26

(54) **Relais-Magnetantrieb**
Relay magnet drive
Entraînement magnétique à relais

(43) Veröffentlichungstag der Anmeldung: 10.06.2015
(73) Patentinhaber: Gruner AG, 78564 Wehingen (DE)
(72) Erfinder: Marco Kauschwitz, 78086 Brigachtal (DE)
(74) Vertreter: Kohler Schmid Möbus Patentanwälte

(56) Entgegenhaltungen:
- DE-A1-102007 011 328
- US-A1- 2013 229 245
- US-A1- 2013 229 246

## Beschreibung

Die vorliegende Erfindung betrifft einen Relais-Magnetantrieb mit einer umpolbaren Magnetspule mit einem Magnetkreis, an dessen zwei Jochschenkeln ein einen Permanentmagneten aufweisender Anker schwenkbar zwischen zwei Endstellungen gelagert ist, wobei der Permanentmagnet zwischen zwei Ankerplatten des Ankers angeordnet ist, die mit ihren über den Permanentmagneten überstehenden Plattenenden in den beiden Endstellungen des Ankers jeweils an den beiden Jochschenkeln anliegen.

Ein Relais mit einem solchen Relais-Magnetantrieb ist beispielsweise durch die DE 10 2007 011 328 A1 bekannt geworden. Der Relais-Magnetantrieb dient dazu, bei einer den Stromkreis zwischen zwei Relaiskontakten schließenden oder unterbrechenden Kontaktfeder, deren eines Federende an dem ersten Relaiskontakt elektrisch leitend befestigt ist, das andere, freie Federende entweder in eine an dem zweiten Relaiskontakt anliegende, geschlossene Relaisposition oder in eine von dem zweiten Relaiskontakt abgehobene, geöffnete Relaisposition auszulenken.

Ein weiteres Beispiel von Relais-Magnetantrieb ist in der US-A-2013/229246 offenbart.

Es die Aufgabe der vorliegenden Erfindung, einen Relais-Magnetantrieb der eingangs genannten Art weiter zu optimieren und insbesondere noch leistungsstärker zu machen.

Diese Aufgabe wird erfindungsgemäß durch die Merkmale des Anspruchs 1 gelöst.

Die erfindungsgemäße Verjüngung der überstehenden Ankerplattenenden bewirkt eine Bündelung der magnetischen Feldlinien, die zu einer höheren Haltekraft zwischen Ankerplatte und Jochschenkel führt. Durch diese Maßnahme kann die Antriebskennlinie ausreichend genug gesteigert werden, ohne teure Seltenerdwerkstoffe für den Permanentmagneten verwenden zu müssen.

Bevorzugt ist die Stirnfläche der Ankerplatten jeweils höchstens halb so groß wie die Querschnittfläche des nicht-verjüngten mittleren Plattenbereichs der Ankerplatten. Dabei können die Ankerplatten mit ihrem nicht-verjüngten mittleren Plattenbereich teilweise über den Permanentmagneten überstehen.

Im Vergleich zu bekannten Ankern werden bevorzugt dickere Ankerplatten und/oder ein dickerer Permanentmagnet eingesetzt, um starke Streuflüsse zu reduzieren und so dem magnetischen Fluss die Möglichkeit zu geben, hauptsächlich durch das Zentrum der Ankerplatten zu fließen. Vorteilhaft beträgt das Dickenverhältnis von Ankerplatte zu Permanentmagnet mindestens 45%.

Vorzugsweise verjüngen sich die Plattenenden jeweils über zwei plane Schrägflächen, die sich bis zur Stirnfläche fortsetzen. Alternativ können sich die Plattenenden beispielsweise auch über konkav oder konvex gekrümmte Flächen verjüngen.

Die Erfindung betrifft auch ein Relais mit mindestens einer den Stromkreis zwischen zwei Relaiskontakten schließenden oder unterbrechenden Kontaktfeder und mit einem wie oben beschriebenen Magnetantrieb zum Auslenken der mindestens einen Kontaktfeder.

Weitere Vorteile und vorteilhafte Ausgestaltungen des Gegenstands der Erfindung sind der Beschreibung, der Zeichnung und den Ansprüchen entnehmbar. Ebenso können die vorstehend genannten und die noch weiter aufgeführten Merkmale je für sich oder zu mehreren in beliebigen Kombinationen Verwendung finden. Die gezeigte und beschriebene Ausführungsform ist nicht als abschließende Aufzählung zu verstehen, sondern hat vielmehr beispielhaften Charakter für die Schilderung der Erfindung.

Es zeigen:
- Fign. 1a, 1b: ein Relais mit einem erfindungsgemäßen Magnetantrieb in einer geschlossenen Relaisposition (Fig. 1a) und in einer geöffneten Relaisposition (Fig. 1b); und
- Fig. 2: eine perspektivische Detailansicht eines in Fig. 1 gezeigten Ankers.

Das in den **Fign. 1a, 1b** dargestellte Relais **1** umfasst zwei Relaiskontakte **2, 3** und eine den Stromkreis zwischen den beiden Relaiskontakten 2, 3 schließende oder unterbrechende Kontaktfeder **4,** welche als elektrisch leitende Blatt- oder Flachfeder ausgebildet ist. Das eine Ende der Kontaktfeder 4 ist elektrisch leitend an dem in Fig. 1 oberen Relaiskontakt 2 befestigt, während das andere, freie Ende **5** einen Kontaktknopf **6** trägt und mittels eines Magnetantriebs **7** auslenkbar ist. Die Kontaktfeder 4 ist in der geschlossenen Relaisposition (Fig. 1 a) derart nach unten ausgelenkt, dass ihr Kontaktknopf 6 an einem Kontaktknopf **8** des unteren Relaiskontakts 3 anliegt, und in der offenen Relaisposition (Fig. 1b) derart nach oben ausgelenkt, dass ihr Kontaktknopf 6 vom Kontaktknopf 8 des unteren Relaiskontakts 3 abgehoben ist.

Der Magnetantrieb 7 umfasst eine umpolbare Magnetspule **9** mit einem Magnetkreis, an dessen zwei Jochschenkeln **10** ein Anker (Ankerwippe) **11** mit einem Permanentmagneten **12** (Fig. 2) schwenkbar gelagert ist. Der Permanentmagnet 12 ist zwischen zwei Ankerplatten **13** angeordnet, die mit ihren über den Permanentmagneten 12 überstehenden Plattenenden **13a** (Fig. 2) in den beiden Schaltstellungen des Ankers 11 jeweils an den Jochschenkeln 10 anliegen. Die Magnetspule 9 und der zwischen seinen beiden Schaltstellungen verschwenkbare Anker 11 bilden einen H-Ankeranzug. Der Anker 11 hat einen radial abstehenden Arm **14,** der die Kontaktfeder 4 in deren Auslenkrichtung (Doppelpfeil **15)** mit einem unteren Vorsprung **16** untergreift und mit einem oberen Vorsprung **17** übergreift. Mit anderen Worten ist die Kontaktfeder 4 in Auslenkrichtung 15 zwischen den beiden Vorsprüngen 16, 17 angeordnet. Am freien Ende 5 der Kontaktfeder 4 ist eine zusätzliche Blattfeder **18** aus Federstahl befestigt, deren freies Ende vom oberen Vorsprung 17 übergriffen ist.

Der Anker 11 nimmt mit dem unteren Vorsprung 16 die Kontaktfeder 4 in Öffnungsrichtung des Relais 1, d.h. nach oben, und mit dem oberen Vorsprung 17 mittels der zusätzlichen Blattfeder 18 die Kontaktfeder 4 in Schließrichtung des Relais 1, d.h. nach unten, mit. Mit anderen Worten ist die Kontaktfeder 4 mit dem Anker 11 in Öffnungs- und Schließrichtung bewegungsgekoppelt. Die Kontaktfeder 4 ist als eine mehrschichtige Blattfeder mit einem seitlich aus ihrer Ebene vorstehenden Bogenabschnitt **19** ausgebildet.

Zum Schalten des Relais 1 wird das Magnetfeld der Magnetspule 9 umgepolt, wodurch der Anker 11 verschwenkt und dadurch die Kontaktfeder 4 ausgelenkt wird. In der geschlossenen Relaisposition (Fig. 1a) ist die Kontaktfeder 4 durch den oberen Vorsprung 17 des nach unten geschwenkten Arms 14 nach unten bis zur Anlage ihres Kontaktknopfes 6 an den Kontaktknopf 8 des unteren Relaiskontakts 3 ausgelenkt. Der Anpressdruck des Kontaktknopfes 6 an den Kontaktknopf 8 des unteren Relaiskontakts 3 ist durch die Druckkraft der vom Anker 11 zusammengedrückten Blattfeder 18 gegeben. In der geschlossenen Relaisposition wirkt die Blattfeder 18 der Auslenkung der Kontaktfeder 4 in Öffnungsrichtung entgegen, was zu einem prellreduzierten Schließen des Relais 1 führt. In der offenen Relaisposition ist die Kontaktfeder 4 durch den unteren Vorsprung 16 des nach oben geschwenkten Arms 14 nach oben ausgelenkt und dadurch der Kontaktknopf 6 vom Kontaktknopf 8 des unteren Relaiskontakts 3 abgehoben.

Wie in **Fig. 2** gezeigt, verjüngen sich die überstehenden Plattenenden 13a der Ankerplatten 13 in Richtung auf ihre jeweilige endseitige Stirnfläche **20** und auf ihre Längsmittelebene **21** bzw. auf die Längsmittelebene des Ankers 11. Zwischen den beiden verjüngten Plattenenden 13a weisen die Ankerplatten 11 jeweils einen mittleren Plattenbereich **13b** auf, der sich auch noch über den Permanentmagneten 12 hinaus erstrecken kann. Die Plattenenden 13a verjüngen sich jeweils über zwei plane Schrägflächen **22,** die sich - hier lediglich beispielhaft unter ca. 45° - an den mittleren Plattenbereich 13b anschließen und sich bis zur Stirnfläche 20 fortsetzen. Die Stirnflächen 20 sind höchstens halb so groß wie die Querschnittfläche des mittleren Plattenbereichs 13b. Die verjüngten Plattenenden 13a bewirken eine Bündelung der magnetischen Feldlinien, die zu einer höheren Haltekraft zwischen Ankerplatte 13 und Jochschenkel 10 führt.

Im Vergleich zu bekannten Ankern, bei denen die Ankerplatten jeweils 1,25mm dick und der Permanentmagnet 3,0mm dick ist, also das Dickenverhältnis von Ankerplatte zu Permanentmagnet ca. 41,6% beträgt, wurden sowohl dickere Ankerplatten 13 (1,5mm) als auch ein dickerer Permanentmagnet 12 (3,2mm) verwendet, wodurch das Dickenverhältnis von Ankerplatte 13 zu Permanentmagnet 12 ca. 46,9% beträgt. Durch diese Maßnahme werden starke Streuflüsse reduziert, so dass der magnetische Fluss hauptsächlich durch das Zentrum der Ankerplatten 13 fließt und dadurch die Haltekraft zwischen Ankerplatte 13 und Jochschenkel 10 weiter erhöht ist.

## Patentansprüche

1. Relais-Magnetantrieb (7) mit einer umpolbaren Magnetspule (9) mit einem Magnetkreis, an dessen zwei Jochschenkeln (10) ein einen Permanentmagneten (12) aufweisender Anker (11) schwenkbar zwischen zwei Endstellungen gelagert ist, wobei der Permanentmagnet (12) zwischen zwei Ankerplatten (13) des Ankers (11) angeordnet ist, die mit ihren über den Permanentmagneten (12) überstehenden Plattenenden (13a) in den beiden Endstellungen des Ankers (11) jeweils an den beiden Jochschenkeln (10) anliegen, wobei sich die Plattenenden (13a) der Ankerplatten (13) in Richtung auf ihre jeweilige Stirnfläche (20) verjüngen,
**dadurch gekennzeichnet,**
**dass** zur Bündelung der magnetischen Feldlinien die in den beiden Endstellungen des Ankers (11) jeweils an den beiden Jochschenkeln (10) anliegenden Plattenenden (13a) der Ankerplatten (13) sich in Richtung auf ihre Längsmittelebene (21) verjüngen.

2. Relais-Magnetantrieb nach Anspruch 1, **dadurch gekennzeichnet, dass** die Stirnfläche (19) der Ankerplatten (13) jeweils höchstens halb so groß wie die Querschnittfläche des nicht-verjüngten mittleren Plattenbereichs (13b) der Ankerplatten (13) ist.

3. Relais-Magnetantrieb nach Anspruch 1 oder 2, **dadurch gekennzeichnet, dass** die Ankerplatte (13) mit ihrem nicht-verjüngten mittleren Plattenbereich (13b) teilweise über den Permanentmagneten (12) übersteht.

4. Relais-Magnetantrieb nach einem der vorhergehenden Ansprüche , **dadurch gekennzeichnet, dass** das Dickenverhältnis von Ankerplatte (13) zu Permanentmagnet (12) mindestens 45% beträgt.

5. Relais-Magnetantrieb nach einem der vorhergehenden Ansprüche, **dadurch gekennzeichnet, dass** sich die Plattenenden (13a) jeweils über zwei Schrägflächen (22) verjüngen, die sich bis zur Stirnfläche (20) fortsetzen.

6. Relais (1) mit mindestens einer den Stromkreis zwischen zwei Relaiskontakten (2, 3) schließenden oder unterbrechenden Kontaktfeder (4) und mit einem Magnetantrieb (7) zum Auslenken der mindestens einen Kontaktfeder (4) nach einem der vorhergehenden Ansprüche.

## Claims

1. Relay magnetic drive (7) comprising a pole-reversible solenoid (9) with a magnetic circuit, at the two yoke legs (10) of which an armature (11) having a permanent magnet (12) is pivotably mounted between two end positions, wherein the permanent magnet (12) is arranged between two armature plates (13) of the armature (11), wherein each of the plate ends (13a) of the armature plates, which project beyond the permanent magnet (12), abuts one of the two yoke legs (10) in the two end positions of the armature (11), wherein the plate ends (13a) of the armature plates (13) taper towards their respective end face (20),
**characterized in that**
for bundling the magnetic field lines, the plate ends (13a) of the armature plates (13) each of which abuts one of the two yoke legs (10) in the two end positions of the armature (11) taper towards their longitudinal center plane (21).

2. Relay magnetic drive according to claim 1, **characterized in that** each end face (19) of the armature plates (13) is at most half the size of the cross-sectional surface of the non-tapering middle plate area (13b) of the armature plates (13).

3. Relay magnetic drive according to claim 1 or 2, **characterized in that** the non-tapering middle plate area (13b) of the armature plate (13) partially projects past the permanent magnet (12).

4. Relay magnetic drive according to any one of the preceding claims, **characterized in that** the thickness ratio between the armature plate (13) and the permanent magnet (12) is at least 45%.

5. Relay magnetic drive according to any one of the preceding claims, **characterized in that** the plate ends (13a) each taper via two inclined surfaces (22) that continue up to the end face (20).

6. Relay (1) comprising at least one contact spring (4), which closes or interrupts the electric circuit between two relay contacts (2, 3), and a magnetic drive (7) for deflecting the at least one contact spring (4) according to any one of the preceding claims.

## Revendications

1. Entraînement magnétique de relais (7) comprenant une bobine magnétique (9) à polarité réversible avec un circuit magnétique aux deux branches de culasse (10) duquel un induit (11) présentant un aimant permanent (12) est monté pivotant entre deux positions finales, l'aimant permanent (12) étant disposé entre deux plaques d'induit (13) de l'induit (11) qui, dans les deux positions finales de l'induit (11), sont respectivement en contact avec les deux branches de culasse (10) par leurs extrémités de plaque (13a) dépassant de l'aimant permanent (12), les extrémités de plaque (13a) des plaques d'induit (13) s'amincissant en direction de leur surface frontale (20) respective,
**caractérisé en ce**
**que**, pour focaliser les lignes de champ magnétique, les extrémités de plaque (13a) des plaques d'induit (13) respectivement en contact avec les deux branches de culasse (10) dans les deux positions finales de l'induit (11) s'amincissent en direction de leur plan médian longitudinal (21).

2. Entraînement magnétique de relais selon la revendication 1, **caractérisé en ce que** la surface frontale (19) des plaques d'induit (13) est chaque fois au plus égale à la moitié de la surface de section transversale de la zone de plaque médiane non amincie (13b) des plaques d'induit (13).

3. Entraînement magnétique de relais selon la revendication 1 ou 2, **caractérisé en ce que** la plaque d'induit (13) dépasse en partie de l'aimant permanent (12) par sa zone de plaque médiane non amincie (13b).

4. Entraînement magnétique de relais selon l'une des revendications précédentes, **caractérisé en ce que** le rapport d'épaisseur entre la plaque d'induit (13) et l'aimant permanent (12) est d'au moins 45 %.

5. Entraînement magnétique de relais selon l'une des revendications précédentes, **caractérisé en ce que** les extrémités de plaque (13a) s'amincissent chaque fois par deux surfaces obliques (22) qui se prolongent jusqu'à la surface frontale (20).

6. Relais (1) comportant au moins un ressort de contact (4) fermant ou ouvrant le circuit entre deux contacts de relais (2, 3) et un entraînement magnétique (7) pour dévier ledit au moins un ressort de contact (4) selon l'une des revendications précédentes.
